# EUROPÄISCHE PATENTSCHRIFT

(11) **EP 2 206 843 B1**
(45) Veröffentlichungstag und Bekanntmachung des Hinweises auf die Patenterteilung: **21.06.2017**
(21) Anmeldenummer: 09015381.8
(22) Anmeldetag: 11.12.2009
(51) Int. Cl.: E04B 1/41, E04B 5/02, E04B 1/04

(54) **Spannschloss zum Verbinden von Bauelementen**
Clamping device for connecting construction elements
Dispositif de serrage pour l'assemblage d'éléments de construction

(30) Priorität: 13.01.2009 DE 202009000481 U
(43) Veröffentlichungstag der Anmeldung: 14.07.2010
(73) Patentinhaber: B.T. Innovation GmbH, 39116 Magdeburg (DE)
(72) Erfinder: Jaeschke, Klaus, 39126 Magdeburg (DE)
(74) Vertreter: Grünecker Patent- und Rechtsanwälte PartG mbB

(56) Entgegenhaltungen:
- WO-A2-2007/095422
- DE-A1- 1 684 247
- FR-A- 1 182 383
- FR-A1- 2 298 720
- NL-A- 6 408 402
- US-A- 4 271 654
- US-A- 4 484 430
- US-A- 5 155 954
- US-A1- 2006 248 811
- US-A1- 2009 183 441

## Beschreibung

Die vorliegende Erfindung bezieht sich auf ein Spannschloss zum Verbinden von Betonfertigteilen, einen Bausatz zum Verbinden von Betonfertigteilen mit einem erfindungsgemäßen Spannschloss, ein Verfahren zum Verbinden von Betonfertigteilen mit einem erfindungsgemäßen Spannschloss und eine Anordnung zum Verbinden von Betonfertigteilen.

Ein Spannschloss zum Verbinden von Betonfertigteilen, wie es im Oberbegriff des Anspruchs 1 beschrieben wird, ist bereits aus der NL 6 408 402 A bekannt.

Die US 5 155 954 A beschreibt ein Verfahren, das die folgenden Schritte umfasst: Anbringen eines Aussparungskörpers, der zumindest eine Verankerung hält, an einem Schalungselement; Ausfüllen des Schalungselements mit einem Füllstoff; Aushärten lassen des Füllstoffs mit einem Füllstoffmittel; Entfernen des Schalungselements und des Aussparumgskörpers.

Bei der Errichtung von neuen Gebäuden werden häufig Betonfertigteile verwendet, die auf der Baustelle miteinander verbunden werden. Dabei werden hohe Ansprüche an die Verbindung gestellt. Die Verbindung soll schnell und kostengünstig erstellbar sein und auch hohen Belastungen standhalten können.

Bisher wurden in Vergussnuten der Betonfertigteile Kästen mit Bewehrungselementen angeordnet. Diese Bewehrungselemente können z.B. aus Betonstahl bestehen. Beim Zusammenstellen der Betonfertigteile überlappen die Bewehrungselemente. Diese überlappenden Bewehrungselemente werden in der Vergussfuge mit Fugenmörtel vergossen.

Diese Methode ist allerdings zeitaufwendig, da einige Zeit vergeht, bis der Fugenmörtel ausgehärtet ist und die Verbindung belastbar ist.

Um neue Gebäude schnell errichten zu können, ist es notwendig, dass die Betonfertigteile auf der Baustelle schnell und sicher verbunden werden können.

Aufgabe der Erfindung ist es, das Verbinden von Betonfertigteilen zu vereinfachen.

Die Aufgabe wird erfindungsgemäß gelöst durch ein Spannschloss zum Verbinden von Betonfertigteilen, gemäß dem Anspruch 1.

Diese Lösung hat den Vorteil, dass Betonfertigteile, schnell, rationell und sicher miteinander verbunden werden können. Die Verbindung ist sofort nach Spannung des Spannschlosses belastbar. Eine Aushärtezeit ist nicht nötig. Somit vereinfacht das erfindungsgemäße Spannschloss die Montage von Betonelementen sehr und führt zu einer deutlichen Zeitersparnis auf der Baustelle. Darüber hinaus kann das erfindungsgemäße Spannschloss in einer hohen Präzision rationell und serienmäßig gefertigt werden.

Da das Spannschloss zumindest zwei verjüngende, vorzugsweise konisch zulaufende Seitenwände aufweist, ist der erforderliche Freiraum für die Drehbewegung eines Spannwerkzeuges bei der Schaffung von Schraubverbindungen gegeben und wird eine höhere mechanische Belastbarkeit durch die spezielle geometrische Form des Spannschlosses erreicht.

Dadurch, dass zumindest zwei Seitenwände im Wesentlichen eben sind und einander parallel gegenüberliegen, ist eine geradlinige Lastabtragung in Zugrichtung gegeben.

Aufgrund des Merkmals, dass die Durchtrittsabschnitte in den ebenen Seitenwänden ausgebildet sind, kann die Montage noch weiter vereinfacht werden.

Außerdem kann es von Vorteil sein, wenn die verjüngenden Seitenwände miteinander verbunden sind, so dass der Querschnitt V- oder U-förmig ist. Auf diese Weise kann das Einsetzen eines Spannwerkzeuges bei der Schaffung von Schraubverbindungen mit den Betonfertigteilen noch weiter vereinfacht werden.

In einer vorteilhaften Weiterentwicklung der Erfindung können die Durchtrittsabschnitte vorzugsweise um 90° versetzt sein, und vorzugsweise kann einer der Durchtrittsabschnitte als Schlitz und ein anderer der Durchtrittsabschnitte als Langloch ausgebildet sein. Diese Konstruktion ermöglicht eine noch leichtere und schnellere Montage des Spannschlosses und gleicht im Montageprozess, bei der Fertigung der Betonfertigteile entstandene Toleranzen der Befestigungspunkte, aus.

Wenn der Schlitz zumindest auf einer Seite offen ist und vorzugsweise in die Zugangsöffnung mündet, kann die Montage noch weiter vereinfacht werden.

Auch kann es sich als vorteilhaft erweisen, wenn das Spannschloss zumindest abschnittsweise aus Kunststoff und/oder Metall und vorzugsweise aus einem Stahlguss besteht. Auf diese Weise kann die Stabilität des Spannschlosses noch weiter erhöht werden.

Die Aufgabe wird auch gelöst durch einen Bausatz zum Verbinden von Betonfertigteilen, mit zumindest einem erfindungsgemäßen Spannschloss und zumindest einer Verankerung, vorzugsweise einem Wellenanker.

Diese Lösung hat den Vorteil, dass eine deutliche Zeitersparnis auf der Baustelle erreicht werden kann, da keine Aushärtezeit nötig ist und die Verbindung der Betonfertigteile nach der Montage des Spannschlosses sofort belastbar ist.

Günstig kann es sein, wenn der Bausatz weiterhin zumindest einen Aussparungskörper aufweist, der vorzugsweise dafür vorgesehen ist, an einem Schalungselement zum Herstellen eines Betonfertigteils befestigt zu werden und der weiter vorgesehen ist, zumindest eine Verankerung, vorzugsweise einen Wellenanker zu halten, der vorgesehen ist, in das Betonfertigteil eingefügt zu werden. Dies hat den Vorteil, dass die Betonfertigteile bereits werkseitig für die Aufnahme des erfindungsgemäßen Spannschlosses vorbereitet werden können.

Vorteilhaft kann es sein, wenn der Aussparungskörper zumindest abschnittsweise aus Metall und/oder Kunststoff besteht und vorzugsweise zumindest abschnittsweise magnetisch ist. Der Aussparungskörper kann auf diese Weise noch leichter an einem Schalungselement montiert werden und auch wieder entfernt werden. Zudem ist eine noch sicherere Platzierung des Aussparungskörpers möglich.

In einer vorteilhaften Weiterentwicklung der Erfindung kann der Bausatz weiterhin ein Dichtmittel, vorzugsweise ein Dichtband aufweisen, das vorgesehen ist, vor dem Verbinden der Betonfertigteile zwischen diese eingefügt zu werden. Durch die Verwendung eines derartigen Dichtmittels wird eine noch höhere Wasser- und Gasundurchlässigkeit der Fugen zwischen den Betonfertigteilen erreicht.

Die obige Aufgabe wird außerdem gelöst durch ein Verfahren zum Verbinden von Betonfertigteilen, das die folgenden Schritte aufweist:
Zusammensetzen von mit jeweils zumindest einer Aussparung und einer Verankerung, vorzugsweise einem Wellenanker, versehenen Betonfertigteilen, so dass die Aussparungen den zu verbindenden Betonfertigteilen gegenüberliegen,
Einsetzen des erfindungsgemäßen Spannschlosses in die Aussparungen der Betonfertigteile,
Einsetzen der Befestigungsmittel durch die Zugangsöffnung in den Aufnahmeraum und durch jeweils einen Durchtrittsabschnitt des Spannschlosses in jeweils eine Verankerung, vorzugsweise einen Wellenanker,
Befestigen der Befestigungsmittel.

Diese Lösung hat den Vorteil, dass die Montage der Betonfertigteile stark vereinfacht wird und eine hohe Präzision in der Fertigung erreicht wird. Zudem ist eine deutliche Zeitersparnis auf der Baustelle möglich. Die Betonfertigteile können somit rationell und schnell verbunden werden. Das Spannen der Betonfertigteile ist ohne Zusatzwerkstoffe und besondere Hilfsmittel möglich.

Wenn zwischen die zu verbindenden Seiten der Betonfertigteile vor dem Verbinden ein Dichtmittel, vorzugsweise Dichtband, eingefügt wird, kann die Wasser- und Gasundurchlässigkeit einer Fuge zwischen den verbundenen Betonfertigteilen erhöht werden.

Zudem kann es sich als vorteilhaft erweisen, wenn die Dicke der Betonfertigteile größer ist als die Tiefe der Aussparung. Dies ermöglicht eine noch bessere Abdichtung der Betonfertigteile.

Weiterhin wird die obige Aufgabe gelöst durch eine Anordnung zum Verbinden von Betonfertigteilen, mit zumindest einem erfindungsgemäßen Spannschloss, zumindest zwei Betonfertigteilen, die jeweils zumindest eine Aussparung, in die das Spannschloss einsetzbar ist und eine Verankerung, vorzugsweise einen Wellenanker aufweisen, die über die Aussparung zugänglich ist und Befestigungsmitteln.

Diese Lösung hat den Vorteil, dass eine rationelle und schnelle Verbindung von Betonfertigteilen, die zudem sicher ist, möglich ist. Auf diese Weise können Kosten und Zeit gespart werden.

Vorteilhaft kann es sein, wenn die Anordnung zusätzlich ein Dichtelement, vorzugsweise Dichtband aufweist, das vorgesehen ist, zwischen die zu verbindenden Seiten der Betonfertigteile vor dem Verbinden dieser eingefügt zu werden. Auf diese Weise kann die Wasser- und Gasundurchlässigkeit einer Fuge zwischen den verbundenen Betonfertigteilen erhöht werden.

Die Erfindung wird nachstehend anhand eines Ausführungsbeispiels und zugehöriger Zeichnungen näher erläutert.

Diese Zeichnungen zeigen:
- Fig. 1: eine schematische Darstellung des erfindungsgemäßen Spannschlosses mit Zugriffsöffnungen,
- Fig. 2: eine Draufsicht auf das erfindungsgemäße Spannschloss,
- Fig. 3: eine Schnittansicht der Fig. 2 entlang der Linie E-E,
- Fig. 4: eine Schnittansicht der Fig. 2 entlang der Linie D-D,
- Fig. 5: eine Schnittansicht der Fig. 2 entlang der Linie C-C,
- Fig. 6: eine schematische Darstellung von zwei Betonfertigteilen mit einem Dichtband und eingesetztem Spannschloss,
- Fig. 7: eine Schnittansicht von Fig. 6 entlang der Linie A-A,
- Fig. 8: ein Schalungselement mit Aussparungskörper und Wellenanker,
- Fig. 9: schematische Darstellung des erfindungsgemäßen Spannschlosses ohne Zugriffsöffnungen.

Fig. 1 zeigt eine schematische Darstellung des erfindungsgemäßen Spannschlosses 1 zum Verbinden von Betonfertigteilen 10 (vgl, Fig. 6). Wie aus Fig. 1 ersichtlich, ist das Spannschloss 1 im Wesentlichen schalenförmig ausgebildet und weist einen von außen über eine Zugangsöffnung 9 zugänglichen Aufnahmeraum 2 auf. Zudem weist das Spannschloss 1 zwei einander gegenüberliegende (um 90° versetzte), in den Aufnahmeraum 2 mündende Durchtrittsöffnungen 3, 4 zum Hindurchstecken von Befestigungsmitteln, wie z.B. Schrauben 13 (vgl. Fig. 6) auf. Im vorliegenden Ausführungsbeispiel ist eine Durchtrittsöffnung 3 als Schlitz 3 ausgebildet, der auf einer Seite offen ist und in die Zugangsöffnung 9 mündet. Die andere Durchtrittsöffnung 4 ist im vorliegenden Ausführungsbeispiel als Langloch 4 ausgebildet. Der Schlitz 3 und das Langloch 4 sind in den ebenen und einander gegenüberliegenden Seitenwänden 7, 8 ausgebildet.

Die im Ausführungsbeispiel gezeigte Anzahl, Gestaltung und Anordnung der Durchtrittsöffnungen 3, 4 ist nur als Beispiel anzusehen. Zur effektiveren Montage und besseren Ausgleichsmöglichkeit der mit fertigungsbedingten Toleranzen versehenen Verbindungspunkte können also die ebenen Seitenwände 7, 8 des Spannschlosses 1 z. B. jeweils mit einem Schlitz 3 bzw. Schlitz- und/oder einem Langloch oder mit zwei um 90° versetzten Langlöchern versehen sein.

Die Seitenwände 5, 6 sind verjüngend, d. h. konisch zulaufend und gekrümmt ausgebildet.

Die konischen Seitenwände 5, 6 sind im vorliegenden Ausführungsbeispiel einstückig ausgebildet und haben einen U-förmigen Querschnitt. Die einstückige Ausbildung der konischen Seitenwände 5, 6 ist allerdings nur beispielhaft. Alternativ können die konischen Seitenwände 5,6 auch als einzelne Seitenwände ausgebildet sein, die miteinander verbunden sind. Auch ein V-förmiger Querschnitt ist denkbar.

Zur Gewichtsersparnis sind in den konischen Seitenwänden 5,6 und im Boden 21 des Spannschlosses 1 (vgl. Fig. 2) Zugriffsöffnungen 20, die hier als Aussparungen 20 ausgebildet sind, vorgenommen. Die Anordnung und Anzahl der Zugriffsöffnungen 20 hängt von den jeweiligen Gegebenheiten ab. Um eine besonders hohe Stabilität des Spannschlosses 1 zu erhalten, ist es auch denkbar, keine Zugriffsöffnungen 20 vorzusehen (vgl. Fig. 9). Falls erforderlich, können Zugriffsöffnungen auch nur oder zusätzlich in den ebenen Seitenwänden 7, 8 angeordnet werden.

Durch die konische Gestaltung der Seitenwände 5, 6 ist der erforderliche Freiraum für die Drehbewegung eines nicht gezeigten Spannwerkzeuges bei der Schaffung einer Schraubverbindung gegeben.

Das Spannschloss 1 besteht zumindest abschnittsweise aus Kunststoff und/oder Metall und vorzugsweise aus einem Stahlguss. Ein hoch belastbarer Stahlguss garantiert die Abtragung der auftretenden Zug- und Querkräfte und gewährleistet darüber hinaus eine rationelle und kostengünstige Fertigung des Spannschlosses 1. Durch seine geometrische Form und Anordnung der Durchtrittsöffnungen 3, 4, die auch als Aussparungen 3, 4 angesehen werden können, für die Schraubverbindungen nimmt das erfindungsgemäße Spannschloss 1 die auftretenden Zug- und Querkräfte für die zu schaffende Verbindung mit den entsprechenden Betonfertigteilen 10 (vgl. Fig. 6) auf. Statt Schraubverbindungen sind auch andere geeignete Verbindungen möglich.

Aus der Fig. 2 ist eine Draufsicht auf das Spannschloss 1 ersichtlich. In Fig. 2 sind besonders gut die Zugriffsöffnungen 20 zu sehen. Auch die Fig. 3 zeigt besonders deutlich eine Zugriffsöffnung 20. Die Fig. 4 zeigt die ebene Seitenwand 8 mit dem Langloch 4 und die Fig. 5 zeigt die ebene Seitenwand 7 mit dem Schlitz 3. Zudem ist in Fig. 5 der Öffnungswinkel der Seitenwand 7 mit 38,8° angegeben. Dieser Winkel ist nur als beispielhaft anzusehen und kann den Gegebenheiten angepasst werden.

Fig. 6 zeigt zwei Betonfertigteile 10 mit jeweils einer Aussparung 11, in die das erfindungsgemäße Spannschloss 1 eingesetzt ist. Das Spannschloss 1 ist mit jeweils einer Schraube 13 und einer Unterlegscheibe 12 an einem Betonfertigteil 10 befestigt. Zwischen den zu verbindenden Seiten 18, 19 der Betonfertigteile 10 befindet sich ein Dichtband 14. Wie aus der Fig. 6 ersichtlich, verläuft das Dichtband 14 hinter dem Spannschloss 1.

In Verbindung mit einem elastischen, vorzugsweise quellfähigem Dichtband 14 aus natürlichem oder synthetischem Kautschuk und/oder auf Bitumenbasis, wie es z. B. unter dem Handelsnamen RubberElast^{®} bekannt ist, ist das erfindungsgemäße Spannschloss 1 auch für die verschiedensten konstruktiven Lösungen mit Betonfertigteilen im WU-Bereich einsetzbar. Wie aus Fig. 6 ersichtlich, wird das Dichtband 14 im Stoßbereich der zu verbindenden Betonfertigteile 10 angebracht und durch den eingeleiteten Spannvorgang mittels des Spannschlosses 1 komprimiert. Montage und Abdichtung werden auf einen Arbeitsgang reduziert. Idealerweise ist das Dichtband 14 selbstklebend und verklebt durch den Anpressdruck dauerhaft elastisch mit dem Betonfertigteil 10. Direkt nach der Montage ist die Fuge 22 zwischen den Betonfertigteilen 10 druckwasserdicht. Auch andere Ausführungsformen des Dichtbandes 14, die nicht selbstklebend sind, sind denkbar.

Dank der extrem hohen Wasser- und Gasundurchlässigkeit des Materials, aber auch seiner mechanischen und chemischen Widerstandsfähigkeit ist ein Dichtband 14, wie z. B. RubberElast^{®} eine ideale Lösung für die Fugenabdichtung in WU-Fertigteilen. Tröge, Schächte, Kanäle aber auch WU-Keller im Wohnbau sind damit nicht nur sicher abgedichtet sondern auch besonders schnell und kostensparend montiert.

Neben RubberElast^{®} sind auch andere Dichtbänder oder Dichtmittel denkbar. Das verwendete Dichtband 14 hat idealerweise neben einer extrem hohen Wasser- und Gasundurchlässigkeit, eine sehr gute Haftung durch Adhäsion, eine schnelle Verarbeitung, wobei kein Werkzeug erforderlich ist und ist sofort nach der Montage wasserdicht. In Abhängigkeit vom Einsatz sollte das Dichtband 14 auch bei tiefen Temperaturen flexibel, säure-, laugen-, salz- und güllebeständig sein. Zudem sollte das Dichtband 14 witterungsbeständig und allgemein bauaufsichtlich geprüft sein. Je nach Einsatzgebiet muss das Dichtband 14 nicht alle aufgezählten Eigenschaften aufweisen.

Die Schraube 12 der Fig. 6 ist mit einem Wellenanker 16 (vgl. Fig. 8), der sich im Betonfertigteil 10 befindet, verbunden.

Fig. 7 zeigt eine Schnittansicht der Fig. 6 entlang der Linie A-A. In dieser Figur ist besonders deutlich zu sehen, dass eine Dicke D des Betonfertigteils 10 größer ist als eine Tiefe T der Aussparung 11. Zudem ist gezeigt, dass das Dichtband 14 hinter dem Spannschloss 1 vorbeigeführt ist. Weiterhin sind das Langloch 4, die Unterlegscheibe 12 und die Schraube 13 dargestellt.

Fig. 8 zeigt ein Schalungselement 17 mit einem Aussparungskörper 15 und dem Wellenanker 16.

Üblicherweise besteht eine Verschalung aus zwei Schalungselementen 17, zwischen die der Füllstoff, z.B. Beton, eingefüllt wird. In Fig. 8 ist nur ein Schalungselement 17 dargestellt. Der Wellenanker 16 hat sich als besonders vorteilhaft erwiesen und besitzt eine bauaufsichtliche Zulassung für den Dauerbelastungsfall. Es sind allerdings auch andere geeignete Verankerungen denkbar. Der Aussparungskörper 15 weist konische Seitenwände auf, um leichter aus dem Betonfertigteil entfernt zu werden. Die konkrete Gestaltung des Aussparungskörpers kann den Gegebenheiten angepasst werden. Der Aussparungskörper 15 wird vorteilhafterweise magnetisch an dem Schalungselement 17 befestigt. Dies ermöglicht ein leichtes Anbringen des Aussparungskörpers 15 an dem Schalungselement 17. Denkbar ist auch, den Aussparungskörper 15 zwischen zwei Schalungselementen 17 einzuklemmen oder mit Schrauben oder Nägeln zu befestigen. Auch andere geeignete Befestigungsmethoden sind denkbar. Wie aus Fig. 8 ersichtlich, ist der Wellenanker 16 teilweise in den Aussparungskörper 15 eingesteckt. Somit wird der Wellenanker 16 während des Einfüllens des Betons am Schalungselement 17 fixiert.

Der erfindungsgemäße Bausatz zum Verbinden von Betonfertigteilen 10, der auch als Spannsystem bezeichnet werden kann, umfasst das erfindungsgemäße Spannschloss 1 und zumindest eine Verankerung 16. Weiterhin kann der Bausatz zumindest einen Aussparungskörper 15 wie oben beschrieben und zumindest eine Verankerung 16 wie z. B. den oben beschriebenen Wellenanker 16 aufweisen, der vorgesehen ist in das Betonfertigteil 10 eingefügt zu werden. Zusätzlich kann der Bausatz, wenn eine besonders dichte Verbindung zwischen den Betonfertigteilen 10 erforderlich ist, ein Dichtmittel 14 wie z. B. das oben beschriebene Dichtband aufweisen.

Dieses Dichtband 14 wird vor dem Verbinden der Betonfertigteile 10 zwischen die zu verbindenden Seiten 18, 19 der Betonfertigteile 10 eingefügt.

Gemäß dem erfindungsgemäßen Verfahren zum Verbinden von Betonfertigteilen 10 werden zunächst die Betonfertigteile 10, die jeweils zumindest eine Aussparung 11 aufweisen, so zusammengesetzt, dass die Aussparungen 11 von den zu verbindenden Betonfertigteilen 10 gegenüber liegen. Idealerweise ist bereits eine Verankerung 16 z. B. der oben beschriebene Wellenanker 16 in das Betonfertigteil 10 eingelassen.

Danach wird das erfindungsgemäße Spannschloss in die Aussparungen 11 der Betonfertigteile 10 eingesetzt. Daraufhin werden die Schrauben 13 durch die Zugangsöffnung 9 in den Aufnahmeraum 2 und durch jeweils einen Durchtrittsabschnitt 3, 4, wie z. B. den Schlitz 3 oder das Langloch 4 des Spannschlosses 1, in die Verankerung eingesetzt. Aufgrund der Gestaltung des Schlitzes 3 bzw. des Langloches 4 ist eine effektive Montage und bessere Ausgleichsmöglichkeit der mit fertigungsbedingten Toleranzen versehenen Verbindungspunkte möglich.

Das Spannschloss 1 wird danach mit den Schrauben 13 und den Unterlegscheiben 12 fixiert. Danach werden die Schrauben 13 z. B. mit einem Ringratschen- bzw. mit einem Drehmomentschlüssel angezogen.

Diese Reihenfolge ist nur beispielhaft anzusehen, und kann auch geändert werden. Es ist z. B. denkbar, dass die Verankerungen nicht bereits werkseitig in die Betonfertigteile eingebaut werden, sondern auf der Baustelle eingesetzt werden.

Falls eine wasser- und/oder gasdurchlässige Verbindung gewünscht wird, ist es nötig, zwischen den zu verbindenden Seiten 18, 19 der Betonfertigteile 10 ein Dichtmittel 14 einzufügen. Dabei ist die Verwendung eines Dichtbands 14 wie z. B. RubberElast^{®} besonders vorteilhaft.

Wenn dieses Dichtband 14 in verbundenem Zustand der Betonfertigteile 10 hinter dem Spannschloss 1 verläuft, ist eine besonders gute Abdichtung möglich.

Die erfindungsgemäße Anordnung zum Verbinden von Betonfertigteilen 10 weist zumindest ein erfindungsgemäßes Spannschloss 1, zwei Betonfertigteile 10, die jeweils zumindest eine Aussparung 11, in die das Spannschloss 1 einsetzbar ist, und eine Verankerung 16 vorzugsweise in einen Wellenanker 16 auf, die über die Aussparung 11 zugänglich ist und Befestigungsmittel 13. Zudem kann die Anordnung, falls eine dichte Verbindung erwünscht ist, das oben beschriebene Dichtband 14 aufweisen.

Bei einem Verfahren zum Vorbereiten von Betonfertigteilen 10, in die das erfindungsgemäße Spa nnschloss 1 eingesetzt werden soll, wird zunächst zumindest ein Aussparungskörper 15 an dem Schalungselement 17 angebracht. Eine leichte Montage und Demontage des Aussparungskörpers 15 ist möglich, wenn dieser magnetisch an dem Schalungselement 17 befestigt wird. Es sind allerdings auch andere Befestigungsmöglichkeiten wie z. B. Schrauben oder Klemmen denkbar. Dieser Aussparungskörper 15 hält zumindest eine Verankerung 16 wie z. B. einen Wellenanker 16. Nach dem Anbringen des Aussparungskörpers 15 mit der Verankerung 16 wird das Schalungselement 17 mit einem Füllstoff z. B. Beton gefüllt. In Figur 8 ist nur ein Schalungselement 17 gezeigt. Zum Ausfüllen werden allerdings zwei Schalungselemente 17 benötigt. Nach Aushärten des Füllstoffes werden die Schalungselemente 17 und der Aussparungskörper 15 entfernt. Die Verankerung 16, die entfernbar in den Aussparungskörper 15 befestigt war, verbleibt im Betonfertigteil 10.

Die vorliegende Erfindung betrifft ein Spannschloss 1, das auch als Spannvorrichtung bezeichnet werden kann, zur Montage einer dauerhaften Verbindung von Betonfertigteilen 10. Dieses Spannschloss 1 ermöglicht durch seine ausgebildete spezifische Form und den angeordneten Befestigungsmitteln wie z. B. Schraubvorrichtungen, insbesondere Schrauben, ein Verspannen sowie die schnelle rationelle Montage und dauerhafte konstruktive Verbindung von Betonfertigteilen 10, z. B. Stahlbetonfertigteilen 10. Die spezielle geometrische Form des Spannschlosses 1 ermöglicht über Schraubverbindungen und in die Betonfertigteile 10 eingelassene Wellenanker 16 bzw. Ankerhülsen die Montage und dauerhafte Verbindung der Betonfertigteile 10. Das erfindungsgemäße Spannschloss 1 vereinfacht somit die Montage von Betonfertigteilen 10 stark, verspricht eine hohe Präzision in der Fertigung und eine deutliche Zeitersparnis auf der Baustelle.

Mögliche Einsatzgebiete sind dabei unter anderem die feste und dauerhafte Verbindung von Boden- und Deckenplatten, Sandwichelementen, Doppelwänden sowie Winkelstützen.

Neben dem Einsatz als konstruktives Verbindungselement ist das Spannschloss 1 für die planmäßige und dauerhafte Übertragung von Zug- und Querkräften bei vorwiegend ruhenden Belastungen vorgesehen.

Das Spannsystem besteht aus einem erfindungsgemäßen Spannschloss 1 und Verankerungen 16 wie z. B. Wellenanker.16, die vorgesehen sind, in die Betonfertigteile 10 eingelassen zu werden. Denkbar sind zwei Versionen, die mit Zugkräften von bis zu 50 kN bzw. 100 kN belastbar sind. Diese Angaben sind nur als beispielhaft anzusehen. Je nach den Gegebenheiten sind auch Versionen mit niedrigeren bzw. mit höheren Zugkräften denkbar.

Wie oben bereits ausführlich beschrieben, gibt es für die werkseitige Vorbereitung der Spannstelle Wellenanker 16 bzw. Ankerhülsen und magnetisch auf dem Schalungselement 17 bzw. einer Palette fixierbare Aussparungskörper 15, die z. B. zumindest teilweise aus Kunststoff bestehen. Diese Aussparungskörper 15 lassen sich mit wenigen Handgriffen positionieren. Auf der Baustelle werden die Betonfertigteile 10 zusammengeführt, das Spannschloss 1 eingesetzt, mit den zugeordneten Schrauben 13 verspannt und damit konstruktiv verbunden.

Insbesondere kann die Vorfertigung passgenau im Betonfertigteilwerk erfolgen. Die exakte Positionierung der Wellenanker bzw. Ankerhülsen sowie die Ausbildung der Aussparung erfolgt mittels der magnetischen Aussparungskörper in nur einem Schritt.

Ein Dichtband 14 wie z. B. RubberElast^{®} wird bei der Montage im Bereich der Stoßfuge einfach auf den Beton gedrückt. Im Idealfall ist dieses Dichtband 14 selbstklebend. Ein Schutzstreifen des Dichtbands 14 wird entfernt und das nächste Betonfertigteil 10 wird gegen das Dichtband 14 gedrückt.

Das Spannschloss wird eingesetzt und mit den Schrauben und Unterlegscheiben bzw. Beilegscheiben fixiert.

Abschließend werden die Schrauben mit einem Ringratschen- bzw. Drehmomentschlüssel fest angezogen.

Das Spannsystem bietet viele universelle Einsatzmöglichkeiten, bspw. bei der Montage von Winkelstützen, die im Straßen- und Tiefbau, im Garten- und Landschaftsbau sowie Küstenschutzbereich ihren Einsatz finden, sowie bei der Verbindung von Bodenplatten, Schachtpartien, Decken- und Wandelementen und vielen weiteren konstruktiven Betonfertigteilen.

Die Vorteile des erfindungsgemäßen Spannschlosses liegen in der rationellen und schnellen Verbindung von Betonfertigteilen 10, dem Spannen der Betonfertigteile 10 ohne Zusatzwerkstoffe und besondere Hilfsmittel. Zudem ist das Spannschloss mit allen zugelassenen Ankersystemen kombinierbar und hat ein geringes Eigengewicht. Aufwendige Individuallösungen entfallen mit dem erfindungsgemäßen Spannschloss. Durch die Magnettechnik (Aussparungskörper 15 magnetisch an Schalungselement 17 befestigbar) ist eine genaue Positionierung im Fertigungsprozess möglich.

Die Verwendung eines Dichtbandes 14 wie z. B. RubberElast^{®} gewährleistet eine extrem hohe Wasser- und Gasundurchlässigkeit, eine sehr gute Haftung durch Adhäsion, eine schnelle Verarbeitung, bei der kein Werkzeug erforderlich ist. Die Verbindung ist sofort nach der Montage wasserdicht. Zudem ist das Dichtband auch bei tiefen Temperaturen flexibel, säure-, laugen-, salz- und witterungsbeständig.

## Patentansprüche

1. Spannschloss zum Verbinden von Betonfertigteilen (10), das im Wesentlichen schalenförmig ausgebildet ist mit zumindest zwei Seitenwänden (7, 8), die im Wesentlichen eben sind und einander parallel gegenüberliegen, und das einen zumindest von außen über eine Zugangsöffnung (9) zugänglichen Aufnahmeraum (2) und zusätzlich, vorzugsweise einander gegenüberliegende, in den Aufnahmeraum (2) mündende Durchtrittsabschnitte (3, 4), die als Durchtrittsöffnungen (3,4) gestaltet sind, zum Hindurchstecken von Befestigungsmitteln (13) aufweist, wobei die Durchtrittsabschnitte (3, 4) in den ebenen Seitenwänden (7, 8) ausgebildet sind-, **dadurch gekennzeichnet, dass** das Spannschloss (1) weiterhin zumindest zwei verjüngendzulaufende, vorzugsweise konisch zulaufende, Seitenwände (5, 6) aufweist, jede der verjüngendzulaufenden, vorzugsweise konisch zulaufenden Seitenwände (5, 6) die im Wesentlichen ebenen Seitenwände (7, 8) verbindet und die Durchtrittsabschnitte (3, 4) als Schlitz (3) und/oder Langloch (4) ausgebildet sind.

2. Spannschloss nach Anspruch 1, **dadurch gekennzeichnet, dass** die verjüngenden Seitenwände (5, 6) miteinander verbunden sind, so dass der Querschnitt V- oder U-förmig ist.

3. Spannschloss nach zumindest einem der vorhergehenden Ansprüche, **dadurch gekennzeichnet, dass** die Durchtrittsabschnitte (3, 4), vorzugsweise um 90° versetzt sind, und vorzugsweise einer der Durchtrittsabschnitte als Schlitz (3) und ein anderer der Durchtrittsabschnitte als Langloch (4) ausgebildet ist und/oder der Schlitz (3) zumindest auf einer Seite offen ist und vorzugsweise in die Zugangsöffnung (9) mündet.

4. Spannschloss nach zumindest einem der vorhergehenden Ansprüche, **dadurch gekennzeichnet, dass** das Spannschloss (1) zumindest abschnittsweise aus Kunststoff und/oder Metall und vorzugsweise aus einem Stahlguss besteht.

5. Bausatz zum Verbinden von Betonfertigteilen (10), mit zumindest einem Spannschloss (1) gemäß Anspruch 1 bis 4 und zumindest einer Verankerung (16), vorzugsweise einem Wellenanker (16).

6. Bausatz nach Anspruch 5, **dadurch gekennzeichnet, dass** der Bausatz zusätzlich zumindest einen Aussparungskörper (15) aufweist, der vorzugsweise dafür vorgesehen ist an einem Schalungselement (17) zum Herstellen eines Bauelements (10) befestigt zu werden, und der weiter vorgesehen ist zumindest eine Verankerung (16), vorzugsweise einen Wellenanker (16) zu halten, der vorgesehen ist in das Bauelement (10) eingefügt zu werden.

7. Bausatz nach Anspruch 5 oder 6, **dadurch gekennzeichnet, dass** der Aussparungskörper (15) zumindest abschnittsweise aus Metall und/oder Kunststoff besteht und vorzugsweise zumindest abschnittsweise magnetisch ist.

8. Bausatz nach zumindest einem der vorhergehenden Ansprüche, **dadurch gekennzeichnet, dass** der Bausatz weiterhin ein Dichtmittel (14), vorzugsweise ein Dichtband (14), aufweist, das vorgesehen ist vor dem Verbinden der Bauelemente (10) zwischen diese eingefügt zu werden.

9. Verfahren zum Verbinden von Betonfertigteilen (10), das die folgenden Schritte aufweist:
Zusammensetzen von mit jeweils zumindest einer Aussparung (11) und einer Verankerung (16), vorzugsweise einem Wellenanker (16), versehenen Bauelementen (10), so dass die Aussparungen (11) von den zu verbindenden Bauelementen (10) gegenüberliegen,
Einsetzen des Spannschlosses (1) nach Anspruch 1 bis 4 in die Aussparungen (11) der Bauelemente (10),
Einsetzen der Befestigungsmittel (13) durch die Zugangsöffnung (9) in den Aufnahmeraum (2) und durch jeweils einen Durchtrittsabschnitt (3, 4) des Spannschlosses (1) in jeweils eine Verankerung (16), vorzugsweise einen Wellenanker (16),
Befestigen der Befestigungsmittel (13).

10. Verfahren nach Anspruch 9, **dadurch gekennzeichnet, dass** zwischen die zu verbindenden Seiten (18, 19) der Bauelemente (10) vor dem Verbinden ein Dichtmittel (14), vorzugsweise Dichtband (14), eingefügt wird und vorzugsweise im verbundenen Zustand der Bauelemente (10) das Dichtmittel (14) hinter dem Spannschloss (1) verläuft.

11. Verfahren nach Anspruch 9 oder 10, **dadurch gekennzeichnet, dass** die Dicke (D) der Bauelemente (10) größer ist, als die Tiefe (T) der Aussparung (11).

12. Anordnung zum Verbinden von Betonfertigteilen (10), mit zumindest einem Spannschloss (1) gemäß Anspruch 1 bis 4, zumindest zwei Bauelementen (10), die jeweils zumindest eine Aussparung (11) in die das Spannschloss (1) einsetzbar ist und eine Verankerung, vorzugsweise einen Wellenanker (16) aufweisen, die über die Aussparung (11) zugänglich ist, und Befestigungsmitteln (13).

13. Anordnung nach Anspruch 12, **dadurch gekennzeichnet, dass** die Anordnung zusätzlich ein Dichtmittel (14), vorzugsweise Dichtband (14), aufweist, das vorgesehen ist zwischen die zu verbindenden Seiten (18, 19) der Bauelemente (10) vor dem Verbinden dieser eingefügt zu werden.

## Claims

1. Turnbuckle for joining prefabricated concrete parts (10), which is substantially formed in the shape of a shell with at least two side walls (7, 8) which are essentially plane and are lying opposite one another in parallel, and which has a housing chamber (2) accessible at least from outside via an access opening (9) and, in addition, passage sections (3, 4) which are preferably located opposite one another and open into the housing chamber (2), and which are configured as passage openings (3, 4) for fixing means (13) to be pushed through, wherein the passage sections (3, 4) are embodied in the plane side walls (7, 8), **characterized in that**
the turnbuckle (1) further comprises at least two contracting, preferably tapering, side walls (5, 6), each of the contracting, preferably tapering, side walls (5, 6) connecting the essentially plane side walls (7, 8) and the passage sections (3, 4) are formed as slot (3) and/or oblong hole (4)..

2. Turnbuckle according to claim 1, **characterized in that** the contracting side walls (5, 6) are connected to one another, so that the cross-section is V- or U-shaped.

3. Turnbuckle at least according to one of the preceding claims, **characterized in that** the passage sections (3, 4) are preferably offset by 90°, and preferably one of the passage sections is formed as slot (3) and another one of the passage sections is formed as oblong hole (4), and/or the slot (3) is open at least on one side and preferably opens into the access opening (9).

4. Turnbuckle at least according to one of the preceding claims, **characterized in that** the turnbuckle (1) consists, at least in sections, of plastics and/or metal, and preferably of steel casting.

5. Kit for joining prefabricated concrete parts (10), with at least one turnbuckle (1) according to claim 1 to 4 and at least one anchorage (16), preferably a pigtail anchor (16).

6. Kit according to claim 5, **characterized in that** the kit additionally comprises at least one recess former (15) which is preferably provided for being fixed to a mold element (17) for preparing a structural component (10), and which is furthermore provided for retaining at least one anchorage (16), preferably a pigtail anchor (16), which is provided for being inserted into the structural component (10).

7. Kit according to claim 5 or 6, **characterized in that** the recess former (15) consists, at least in sections, of metal and/or plastics, and is preferably magnetic at least in sections.

8. Kit according to at least one of the preceding claims, **characterized in that** the kit furthermore comprises a sealing means (14), preferably a sealing tape (14), which is provided for being inserted between the structural elements (10) before these are joined.

9. Method of joining prefabricated concrete parts (10), comprising the following steps:
assembling structural elements (10) each provided with at least one recess (11) and one anchorage (16), preferably a pigtail anchor (16), so that the recesses (11) of the structural elements (10) to be joined are opposite one another,
inserting the turnbuckle (1) according to claim 1 to 4 into the recesses (11) of the structural elements (10),
inserting the fixing means (13) through the access opening (9) into the housing chamber (2) and through one passage opening (3, 4) each of the turnbuckle (1) into one anchorage (16) each, preferably a pigtail anchor (16),
fixing the fixing means (13).

10. Method according to claim 9, **characterized in that** a sealing means (14), preferably a sealing tape (14), is inserted between the sides (18, 19) of the structural elements (10) to be joined before they are joined, and that in the joined state of the structural elements (10), the sealing means (14) preferably extends behind the turnbuckle (1).

11. Method according to claim 9 or 10, **characterized in that** the thickness (D) of the structural elements (10) is greater than the depth (T) of the recess (11).

12. Arrangement for joining prefabricated concrete parts (10), with at least one turnbuckle (1) according to claim 1 to 4, at least two structural elements (10), each comprising at least one recess (11) into which the turnbuckle (1) can be inserted, and one anchorage, preferably a pigtail anchor (16), which is accessible via the recess (11), and with fixing means (13).

13. Arrangement according to claim 12, **characterized in that** the arrangement in addition comprises a sealing means (14), preferably a sealing tape (14), which is provided for being inserted between the sides (18, 19) of the structural elements (10) to be joined before these are joined.

## Revendications

1. Connecteur d'assemblage pour assembler des pièces de béton préfabriquées (10), qui est sensiblement d'une configuration en forme de coque avec au moins deux parois latérales (7, 8) sensiblement planes et mutuellement parallèles et opposées, et qui comporte un logement d'accueil (2) accessible au moins de l'extérieur par l'intermédiaire d'une ouverture d'accès (9), et comporte en outre, des secteurs de passage (3, 4) de préférence mutuellement opposés, débouchant dans le logement d'accueil (2) et configurés en tant qu'ouvertures de passage (3, 4) pour y faire passer des moyens de fixation (13), les secteurs de passage (3, 4) étant réalisés dans les parois latérales planes (7, 8), **caractérisé en ce que** le connecteur d'assemblage (1) comporte, par ailleurs, au moins deux parois latérales (5, 6) s'étendant de manière à se rapprocher mutuellement, de préférence de manière à se rapprocher de façon conique, et **en ce que** chacune des deux parois latérales (5, 6) s'étendant de manière à se rapprocher mutuellement, de préférence de manière à se rapprocher de façon conique, relie les parois latérales sensiblement planes (7, 8), et les secteurs de passage (3, 4) sont réalisés sous forme de fente (3) et/ou de trou oblong (4).

2. Connecteur d'assemblage selon la revendication 1, **caractérisé en ce que** les parois latérales (5, 6) s'étendant de manière à se rapprocher mutuellement, sont reliées l'une à l'autre, de sorte que la section transversale est ainsi en forme de V ou en forme de U.

3. Connecteur d'assemblage selon l'une au moins des revendications précédentes, **caractérisé en ce que** les secteurs de passage (3, 4) sont de préférence décalés de 90° l'un par rapport à l'autre, et l'un des secteurs de passage est de préférence réalisé sous forme de fente (3) et un autre des secteurs de passage sous forme de trou oblong (4), et/ou la fente (3) est ouverte au moins d'un côté et débouche de préférence dans l'ouverture d'accès (9).

4. Connecteur d'assemblage selon l'une au moins des revendications précédentes, **caractérisé en ce que** le connecteur d'assemblage (1) est réalisé au moins partiellement en matière plastique et/ou en métal et, de préférence, en un acier moulé.

5. Kit de construction destiné à assembler des pièces de béton préfabriquées (10) à l'aide d'au moins un connecteur d'assemblage selon les revendications 1 à 4, et d'au moins une douille à ancrage (16), de préférence une douille à ancrage ondulé (16).

6. Kit de construction selon la revendication 5, **caractérisé en ce que** le kit de construction comprend en plus au moins un corps de réservation d'évidement (15), qui de préférence est prévu pour être fixé à un élément de coffrage (17) destiné à la fabrication d'un élément de construction (10), et qui, par ailleurs, est prévu pour assurer le maintien d'au moins une douille à ancrage (16), de préférence une douille à ancrage ondulé (16) destinée à être insérée dans l'élément de construction (10).

7. Kit de construction selon la revendication 5 ou la revendication 6, **caractérisé en ce que** le corps de réservation d'évidement (15) est réalisé au moins partiellement en métal et/ou en matière plastique, et, de préférence, est au moins partiellement magnétique.

8. Kit de construction selon l'une au moins des revendications précédentes, **caractérisé en ce que** le kit de construction comprend, par ailleurs, un moyen d'étanchéité (14), de préférence une bande d'étanchéité (14), qui est prévu pour être inséré entre les éléments de construction (10) avant l'assemblage de ceux-ci.

9. Procédé pour assembler des pièces de béton préfabriquées (10), qui présente les étapes suivantes :
réunification d'éléments de construction (10) pourvus chacun d'au moins un évidement (11) et d'une douille à ancrage (16), notamment une douille à ancrage ondulé (16), de manière à ce que les évidements (11) des éléments de construction (10) à assembler soient mutuellement en regard,
insertion du connecteur d'assemblage (1) selon les revendications 1 à 4, dans les évidements (11) des éléments de construction (10),
insertion des moyens de fixation (13) à travers l'ouverture d'accès (9) dans le logement d'accueil (2), et respectivement à travers un secteur de passage (3, 4) du connecteur d'assemblage (1), dans une douille à ancrage (16) respective, de préférence une douille à ancrage ondulé (16),
fixation des éléments de fixation (13).

10. Procédé selon la revendication 9, **caractérisé en ce qu'**avant l'assemblage, on insère entre les côtés (18, 19) à assembler des éléments de construction (10), un moyen d'étanchéité (14), de préférence une bande d'étanchéité (14), et le moyen d'étanchéité (14) s'étend, de préférence dans l'état assemblé des éléments de construction (10), derrière le connecteur d'assemblage (1).

11. Procédé selon la revendication 9 ou la revendication 10, **caractérisé en ce que** l'épaisseur (D) des éléments de construction (10) est supérieure à la profondeur (T) de l'évidement (11).

12. Agencement destiné à assembler des pièces de béton préfabriquées (10) comprenant au moins un connecteur d'assemblage selon les revendications 1 à 4, au moins deux éléments de construction (10), qui présentent chacun respectivement au moins un évidement (11) dans lequel peut être inséré le connecteur d'assemblage (1), et une douille à ancrage (16), de préférence une douille à ancrage ondulé (16), accessible par l'intermédiaire de l'évidement (11), ainsi que des moyens de fixation (13).

13. Agencement selon la revendication 12, **caractérisé en ce que** l'agencement comprend, en outre, un moyen d'étanchéité (14), de préférence une bande d'étanchéité (14), qui est prévu pour être inséré entre les côtés (18, 19) à assembler des éléments de construction (10), avant l'assemblage de ceux-ci.
